# EUROPÄISCHE PATENTSCHRIFT

(11) **EP 1 724 178 B1**
(45) Veröffentlichungstag und Bekanntmachung des Hinweises auf die Patenterteilung: **20.08.2008**
(21) Anmeldenummer: 05009291.5
(22) Anmeldetag: 28.04.2005
(51) Int. Cl.: B61L 25/02

(54) **Verfahren zur Aufnahme von Streckenpunkten**
Method for determination of track positions
Method pour la détermination des points de voie

(43) Veröffentlichungstag der Anmeldung: 22.11.2006
(73) Patentinhaber: Siemens Schweiz AG, 8047 Zürich (CH)
(72) Erfinder: Schmid, Rolf, 8800 Thalwil (CH); Bachmann, Martin, 8455 Rüdlingen (CH)
(74) Vertreter: Fischer, Michael

(56) Entgegenhaltungen:
- US-A- 4 655 421
- US-A- 5 740 046
- US-A- 5 893 043
- US-A1- 2003 183 697

## Beschreibung

Die vorliegende Erfindung betrifft ein Verfahren zur Aufnahme von Streckenpunkten nach dem Oberbegriff des Patentanspruchs 1.

Bei der Projektierung einer Verkehrsstrasse, z. B. für eine Eisenbahn oder ein Strassenverkehrsnetz, werden erst mal räumliche Daten für Streckenpunkte vom Betreiber geliefert. Diese Daten werden Rohdaten genannt, welche für die weiteren Projektierungsabläufe als Grundlage dienen. Leider werden meistens die Rohdaten nur mit einer groben Genauigkeit oder mit Fehlern ermittelt, da sie für eine hochpräzise Ermittlung zu viele Messungen von einem Geometer erfordern würden. Dabei können auch Fehler bei der Aufnahme geschehen.. Nach der Erfahrung der Anmelderin kann sich für eine normale Bahnstrecke eine Steckenpunktungenauigkeit bis zum 20 m ergeben, was zu katastrophalen Bahnereignissen führen könnte.

Zur Erfassung räumlicher Daten eines fahrenden Zuges werden heutzutage GPS, Radar oder Streckenerfassungsgerät im Transportmittel eingesetzt. Diese Daten werden mit einer hohen Genauigkeiten, ca. bei 1 m, aufgenommen. Jedoch ergeben die Daten die Position einer Stelle der Eisenbahnstrecke nicht. Eine solche Stelle wird z. B. durch Schilder oder Leuchtpunkte an den Fahrer des Zuges übermittelt, insbesondere bei Gefahrstellen.

Ferner finden GPS oder Radar z. B. in Tunnel oder in nicht "abgedeckten" Regionen ihre Grenzen, indem sie dort keine räumliche Information abgegeben werden. Auch Streckenerfassungsgerät, wie z. B. ein Wegimpulsgeber eines Rads der Lokomotive, leiden von Alterungen oder Fehleinschätzungen, wie z.B. Reibungsfaktoren mit dem Gleis, die bei Gefällen durch den Relief besonders wichtig sind. Beschleunigung und Verzögerung können auch in der Verbindung mit Reibungsfaktoren vollkommen gefälscht werden. Daher bleibt eine Aufnahme von gewünschten räumlichen Streckenpunkten, z.B. vom Fahrer oder Fahrtmessgeräten der Lokomotive, als er ein Signalschild überfährt, sehr ungenau.

Ein derartige, bekannte Methode ist in US 5893043 dargestellt, wobei eine genaue Ortung eines Fahrzeugs mit einem Fahrzeugrechner beschrieben wird, insbesondere durch ein Verfahren zur Aufnahme von Streckenpunkten über einen Weg mit Reliefstellen.

Der vorliegenden Erfindung liegt daher die Aufgabe zugrunde, eine zuverlässige Aufnahme von Streckenpunkten zu ermöglichen, insbesondere bei Gefahrstellen der Strecke.

Diese Aufgabe wird durch die im Patentanspruch 1, 10, 11 bzw. 12 angegebenen Massnahmen gelöst. Vorteilhafte Ausgestaltungen der Erfindung sind in weiteren Ansprüchen angegeben.

Ausgehend aus einem Verfahren zur Aufnahme von Streckenpunkten über einen Weg mit Reliefstellen oder Positionsmarkern, für welchen eine erste grobe Aufnahme von Streckenpunkten durchgeführt wurde, werden erfindungsgemäss mindestens bei einer Position (oder Portion) des Weges Markierungen zur Kennzeichnung der Streckenpunkte eingesetzt, die bei Durchfahrt eines Transportmittels (Zug oder Fahrzeug) über die Position aktiviert werden, derart dass Fehleinschätzungen aus der groben Aufnahme der Streckenpunkte unverzüglich kompensiert werden.

Vom Vorteil können als Markierungen RFID-Elemente verwendet werden, die sich zusätzlich zu ihren niedrigen Kosten für eine sichere Kennzeichnung der Strecke einfach und eindeutig eignen. Bei Signalisierungsstellen, Kreuzungen, Bahnübergänge, Durchrutschwege, etc werden damit alle potentielle Gefahrstelle sofort identifiziert, da ein zugehöriges RFID-Element aktiviert wird. Dieses erfolgt z.B. wenn die Lokomotive mit einem RFID-Leser ausgestattet in der Nähe des RFID-Elements ist bzw. das RFID- Element passiert. Nach der Aktivierung und Erkennung des RFID-Elements durch den zugehörigen RFIF-Codes können weitere Hinweise an den Fahrer abgegebenen werden.

Über den eindeutig identifizierbaren RFID-Code können mit grossem Vorteil frei gewählte und aktualisierbare Befehle eingeleitet werden, so dass streckenspezifische Massnahmen automatisch oder manuell unternommen werden. Dabei werden Geschwindigkeitsgrenzen, Vorfahrtsregeln, etc besser respektiert sowie auch fernsteuerbare Dienste oder Informationen für Fahrgäste möglich. Dafür könnte bei der Ermittlung eines RFID-Codes eine Verbindung mit z.B. einem Server hergestellt werden, der aus einem oder mehreren Sicherheitsgründen sofortige Befehle initiiert, die zurück an den Fahrer der Lokomotive oder an die Steuerung des Zuges bei Durchfahrt eines gezielten RFID-Elements übermittelt. Der Server kann sich an einer fernen Steuerstelle der Bahnstrecke befinden und über ein Telekommunikationsnetz mit dem Zug verbindet werden.

In Verbindung mit einem Lokalisationssystem wie einem GPS, einem Radar oder einem Streckenerfassungsgerät können weiterhin die Rohdaten des Betreibers der Bahnstrecke viel genauer aktualisiert werden, insbesondere zur Vor- und Endsignalisierung einer Gefahrstelle. Dabei ermittelt das Lokalisationssystem bei Durchfahrt über eine Markierung eine geographische Position, die als neu ermittelter Streckenpunkt gespeichert wird. Damit kann eine weitere Projektierung der Streckendaten unter Berücksichtigung von Fehlern qualitativ verbessert werden.

Zusätzlich zu Messfehlern der Strecke können ebenfalls aus wenigstens einer Ermittlung eines Streckenpunkts Fahrtmessgrössen des Transportmittels berechnet werden. Dabei werden die Fahrtreichweite, die Geschwindigkeit, die Beschleunigung, die Bremswege, etc ermittelt. Alles erfolgt unter Berücksichtigung von beliebigen Landreliefen sowie den zugehörigen Gefällen und Gefahrstellen, die nun deutlich erkannt werden.

Bei einem Transportmittel wie ein Zug oder ein LKW mit mehreren aufeinanderfolgenden Bereichen wird mindestens der zur Fahrtrichtung vordere Bereich eine Markierung aktiviert. Es können aber weitere über das Transportmittel verteilte Aktivierungsmodule (RFID-Leser) zur redundanten oder spezifischen Aktivierung verwendet werden.

Die Erfindung eignet sich also z. B. für ein Netz mit einer/mehreren Eisenbahnstrecke sowie mit einer/mehreren Strassenverkehrstrecke.

Ein dementsprechendes Transportmittel (Zug, LKW, PKW, Motorrad, etc) könnte ein nicht beanspruchtes Aufnahmegerät der Kennzeichnung der Markierung gemäss der Erfindung aufweisen, das einen Kennzeichnung-bezogenen Fahrtbefehl bzw. -empfehlung initiiert. Der Fahrtbefehl könnte in einem vom Transportmittel fernen Server erzeugt und dem Transportmittel übermittelt werden. Z.B. bei Unfall oder Gefahr könnten viele aktivierte RFID-Elemente über ihre aktualisierte Kennzeichnungen die Fahrer darüber rasch informieren. Die Polizei bzw. die Bahnkontroller könnten z.B. die Aktualisierung der Fahrtbefehle je nach Kennzeichnung bei Notfall ansteuern.

## Patentansprüche

1. Verfahren zur Aufnahme von Streckenpunkten über einen Weg mit Reliefstellen
**dadurch gekennzeichnet, dass**
nach der Durchführung einer ersten, groben Aufnahme der Streckenpunkte, weiterhin Rohdaten eines Betreibers des Weges genauer aktualisiert werden, indem bei mindestens einer Position des Weges Markierungen zur Kennzeichnung der Streckenpunkte eingesetzt werden, die bei Durchfahrt eines Transportmittels über die Position des Weges durch Aktivierungsmodule des Transportmittels aktiviert werden, so dass Fehleinschätzungen aus der ersten, groben Aufnahme der Streckenpunkte kompensiert werden.

2. Verfahren nach Anspruch 1,
**dadurch gekennzeichnet, dass**
zur Markierung des Weges RFID-Elemente verwendet werden, die lokale Informationen abgeben.

3. Verfahren nach einem der Ansprüche 1 bis 2,
**dadurch gekennzeichnet, dass**
bei einem Transportmittel wie ein Zug oder ein LKW mit mehreren aufeinanderfolgenden Bereichen mindestens der zur Fahrtrichtung vordere Bereich eine Markierung aktiviert.

4. Verfahren nach einem der Ansprüche 1 bis 3,
**dadurch gekennzeichnet, dass**
eine Markierung mindestens an einer Gefahrstelle des Weges installiert wird, so dass insbesondere bei Abwesenheit einer dortigen lokalen Information diese Information neu ermittelt wird.

5. Verfahren nach einem der Ansprüche 1 bis 4,
**dadurch gekennzeichnet, dass**
zusätzlich zur lokalen Information weitere kennzeichnende Informationen wie Gefahrtyp und zugehörige Fahrtsregel abgegeben werden.

6. Verfahren nach einem der Ansprüche 1 bis 5,
**dadurch gekennzeichnet, dass**
ein Lokalisationssystem eingesetzt wird, um eine räumliche Information zu erfassen.

7. Verfahren nach Anspruch 6,
**dadurch gekennzeichnet, dass**
das Lokalisationssystem bei Durchfahrt über eine Markierung eine geographische Position ermittelt.

8. Verfahren nach Anspruch 7,
**dadurch gekennzeichnet, dass**
das die geographische Position als neuer ermittelter Streckenpunkt gespeichert wird.

9. Verfahren nach einem der Ansprüche 6 bis 8,
**dadurch gekennzeichnet, dass**
aus wenigstens einer Ermittlung eines Streckenpunkts Streckenmessfehler oder Fahrtmessgrösse des Transportmittels berechnet werden.

## Claims

1. Method for recording section points over a route with relief points
**characterised in that**
after carrying out a first, rough recording of the section points, raw data of an operator of the route continues to be updated more precisely, **in that** at one position at least on the route markers are used to identify the section points, which are activated by activation modules of a transport means as said transport means passes through over the position on the route, so that incorrect estimates from the first, rough recording of the section points can be compensated for.

2. Method according to claim 1,
**characterised in that**
RFID elements, which emit local information, are used to mark the route.

3. Method according to one of claims 1 to 2,
**characterised in that**
in the case of a transport means such as a train or lorry with a number of successive regions, at least the front region in relation to the direction of travel activates a marker.

4. Method according to one of claims 1 to 3,
**characterised in that**
a marker is installed at least at one hazard point on the route, so that in particular in the absence of local information there, said information can be newly determined.

5. Method according to one of claims 1 to 4,
**characterised in that**
in addition to the local information, further characterising information such as hazard type and associated driving regulations are emitted.

6. Method according to one of claims 1 to 5,
**characterised in that**
a location system is used to acquire spatial information.

7. Method according to claim 6,
**characterised in that**
the location system determines a geographical position during passage over a marker.

8. Method according to claim 7,
**characterised in that**
the geographical position is stored as a newly determined section point.

9. Method according to one of claims 6 to 8,
**characterised in that**
section measurement errors or measured driving variables are calculated from at least one determination of a section point.

## Revendications

1. Procédé de saisie de points de trajet sur un itinéraire ayant des emplacements en relief, **caractérisé en ce qu'**après avoir réalisé une première saisie grossière des points de trajet, on met à jour en outre plus précisément des données brutes d'un exploitant de l'itinéraire, en utilisant pour au moins une position de l'itinéraire des repères pour caractériser les points de trajet, qui sont activés, lors du passage d'un moyen de transport sur la position de l'itinéraire, par des modules d'activation du moyen de transport, de telle sorte que l'on compense des estimations erronées à partir de la première saisie grossière des points de trajet.

2. Procédé selon la revendication 1, **caractérisé en ce qu'**on utilise pour le repérage de l'itinéraire des éléments RFID qui émettent des informations locales.

3. Procédé selon l'une des revendications 1 à 2, **caractérisé en ce que**, dans le cas d'un moyen de transport tel qu'un train ou un camion, comprenant plusieurs zones successives, au moins la zone avant par rapport à la direction de conduite active un repère.

4. Procédé selon l'une des revendications 1 à 3, **caractérisé en ce qu'**un repère est installé au moins au niveau d'un emplacement à risque de l'itinéraire, de telle sorte qu'en particulier en l'absence d'une information locale à cet endroit, cette information est nouvellement déterminée.

5. Procédé selon l'une des revendications 1 à 4, **caractérisé en ce qu'**en plus de l'information locale, d'autres informations caractérisantes telles que le type de risque et la règle de conduite associée sont émises.

6. Procédé selon l'une des revendications 1 à 5, **caractérisé en ce que** l'on utilise un système de localisation pour enregistrer une information spatiale.

7. Procédé selon la revendication 6, **caractérisé en ce que** le système de localisation, lors du passage sur un repère, détermine une position géographique.

8. Procédé selon la revendication 7, **caractérisé en ce que** l'on mémorise la position géographique en tant que point de trajet nouvellement déterminé.

9. Procédé selon l'une des revendications 6 à 8, **caractérisé en ce qu'**à partir d'au moins une détermination d'un point de trajet, on calcule des erreurs de mesure de trajet ou une grandeur de mesure de conduite du moyen de transport.
